# EUROPÄISCHE PATENTSCHRIFT

(11) **EP 3 740 638 B1**
(45) Veröffentlichungstag und Bekanntmachung des Hinweises auf die Patenterteilung: **03.04.2024**
(21) Anmeldenummer: 19707285.3
(22) Anmeldetag: 13.02.2019
(51) Int. Cl.: E05F 15/40, E05B 17/00, E05B 47/02, E05C 3/24, E05D 15/50, E05D 15/52, E05F 15/611, E05F 15/652

(54) **FUNKTIONSEINHEIT**
FUNCTIONAL UNIT
UNITÉ DE FONCTIONNEMENT

(30) Priorität: 15.02.2018 DE 102018103406
(43) Veröffentlichungstag der Anmeldung: 25.11.2020
(73) Patentinhaber: MACO Technologie GmbH, 5020 Salzburg (AT)
(72) Erfinder: HAGER, Hans Albert, 5020 Salzburg (AT); STEINDL, Christian, 5020 Salzburg (AT); HABERSATTER, Mathias, Radstadt 5550 (AT); RIEGER, Wolfgang, 5082 Grödig (AT); DUCHAC, Robin, 5020 Salzburg (AT)
(74) Vertreter: Manitz Finsterwald Patent- und Rechtsanwaltspartnerschaft mbB
(86) Internationale Anmeldenummer: PCT/EP2019/053570
(87) Internationale Veröffentlichungsnummer: WO 2019/158597

(56) Entgegenhaltungen:
- EP-A1- 3 235 992
- EP-A1- 3 263 814
- EP-A2- 1 113 134
- WO-A1-2016/168538
- DE-A1- 19 603 768
- DE-A1-102009 035 737
- DE-U1- 9 422 247
- US-A- 5 016 931
- US-A- 5 896 763

## Beschreibung

Die vorliegende Erfindung betrifft eine Funktionseinheit eines Beschlags für ein Bauelement, insbesondere für ein Fenster oder eine Tür, wobei das Bauelement einen Blendrahmen und einen gegenüber dem Blendrahmen beweglichen Flügel aufweist, wobei die Funktionseinheit umfasst:
einen Grundkörper,
ein gegenüber diesem verstellbares Kopplungselement, wobei der Grundkörper zur Befestigung am Blendrahmen ausgebildet ist und das verstellbare Kopplungselement mit dem Flügel gekoppelt oder koppelbar ist, oder umgekehrt,
einen Antrieb zum motorischen Verstellen des Kopplungselements entlang eines Stellwegs derart, dass im montierten Zustand der Funktionseinheit der mit dem Kopplungselement gekoppelte Flügel in Richtung des Blendrahmens bewegbar ist, und
eine Steuereinrichtung zum Steuern des Antriebs, welche dazu ausgebildet ist, für einen Einklemmschutz wenigstens eine Sicherheitsfunktion bereitzustellen.

Solche Funktionseinheiten sind in unterschiedlichen Ausgestaltungen bekannt, die für jeweils verschiedene Zwecke vorgesehen sind, wie zum Beispiel zum automatischen Öffnen und Schließen eines Flügels, zum automatischen Verriegeln eines geschlossenen Flügels oder zum automatischen Kippen oder Abstellen eines Flügels. Beispielsweise werden Funktionseinheiten der eingangs angegebenen Art als Beschlagkomponenten von Drehbeschlägen, Kippbeschlägen und Drehkippbeschlägen für Fenster, Türen, Tore, Klappen und dergleichen verwendet.

Die Kopplung des Kopplungselements mit dem Flügel ist nicht nur im Sinne einer dauerhaften oder lösbaren Befestigung zu verstehen, sondern auch im Sinne eines ziehenden oder schiebenden Angreifens, wobei das Kopplungselement den Flügel mitnimmt. Das heißt die Kopplung kann lediglich in einer Richtung wirksam sein.

Bei motorisch bewegten Flügeln von Bauelementen besteht grundsätzlich die Gefahr eines Einklemmens von Gliedmaßen, wogegen im Allgemeinen Maßnahmen getroffen werden müssen. Dies kann beispielsweise dadurch erfolgen, dass die Antriebskraft über die Steuerung auf ein ungefährliches Maß begrenzt wird. Die zugehörige Steuereinrichtung kann eine oder mehrere solcher Sicherheitsfunktionen bereitstellen.

Entsprechende Schutzmaßnahmen stehen allerdings einem festen und zuverlässigen Schließen und/oder Halten des Flügels entgegen. Als Folge kann insbesondere die wärmedämmende Wirkung des betreffenden Bauelements in unerwünschter Weise begrenzt sein.

Die EP 3 235 992 A1 offenbart ein elektrisch betriebenes Dachfenster, bei dem während des Schließvorgangs die Schließkraft überwacht wird. Wenn diese unzulässig stark ansteigt, wird der Schließvorgang umgekehrt. Nach einer Wartezeit wird der Flügel dann endgültig geschlossen, wobei ein höherer Schließkraft-Schwellwert zugrundegelegt wird.

In der EP 3 263 814 A1 ist eine Fenstersteuerung offenbart, bei der eine Antriebsumkehr ausgelöst wird, wenn ein eingeklemmtes Objekt erkannt wird. Wenn sich der Schließkörper nahe der endgültigen Schließstellung befindet, wird die betreffende Sicherheitsfunktion deaktiviert.

Die DE 94 22 247 U1 offenbart eine motorisch angetriebene Drehtür, an welcher Sensoren zur Überwachung des Drehbereichs montiert sind. Einer der Sensoren ist schräggestellt, damit er die Hauptschließkante des Türblatts abdeckt. Die Aktivität des Sensors bei der Schließbewegung des Türblatts wird vor Erreichen des Türrahmens abgeschaltet.

Die CH 694510 A5 offenbart ein Fenster mit einer Anordnung von elektromagnetischen Verschlüssen, die jeweils auf dem Eingriff eines beweglichen Riegelelements in ein feststehendes Riegelelement beruhen, wobei das bewegliche Riegelelement in einer quer zum Profil weisenden Richtung vor- und zurückbewegbar ist und das feststehende Riegelelement eine Schräge aufweist.

Es ist eine Aufgabe der Erfindung, ein zuverlässigeres Schließen und Halten motorisch bewegter Flügel von Bauelementen zu ermöglichen, ohne den Einklemmschutz zu beeinträchtigen.

Die Lösung der Aufgabe erfolgt durch eine Funktionseinheit mit den Merkmalen des Anspruchs 1.

Die Steuereinrichtung einer erfindungsgemäßen Funktionseinheit ist dazu ausgebildet, die wenigstens eine Sicherheitsfunktion lediglich während eines ersten Abschnitts des Stellwegs bereitzustellen, während eines nachfolgenden zweiten Abschnitts des Stellwegs hingegen zu deaktivieren, um einen Anpressdruck für einen dichtenden Eingriff zwischen dem Flügel und dem Blendrahmen bereitzustellen.

Bei deaktivierter Sicherheitsfunktion kann der Antrieb den Flügel ungehindert und mit größtmöglicher Kraft gegen den Blendrahmen ziehen oder drücken. Bei geschlossenem Flügel weist das betreffende Fenster somit eine verbesserte Dichtigkeit auf. Ein Einklemmschutz besteht dennoch, da derjenige Weg des Flügels, der dem ersten Abschnitt des Stellwegs des Kopplungselements entspricht, in gewohnter Weise über die Antriebssteuerung abgesichert ist. Die Festlegung des ersten und des zweiten Abschnitts des Stellwegs kann unter Berücksichtigung der mechanischen Umsetzung der Bewegung des Kopplungselements in die Bewegung des Flügels derart erfolgen, dass die Einklemmgefahr während derjenigen Flügelbewegung, die dem zweiten Abschnitt des Stellwegs des Kopplungselements entspricht, verringert ist oder überhaupt nicht besteht,.

Insbesondere kann vorgesehen sein, dass das Kopplungselement zwischen einer Öffnungsstellung, welche einem vom Blendrahmen wegbewegten oder einem freigegebenen Flügel entspricht, und einer Schließstellung, welche einem vollständig geschlossen gehaltenen Flügel entspricht, verstellbar ist, wobei der zweite Abschnitt des Stellwegs ein der Schließstellung zugeordneter Endabschnitt ist. Bei dieser Ausgestaltung wird also der Hauptteil der Schließbewegung des Flügels durch die Sicherheitsfunktion geschützt und erst am Ende des Schließvorgangs wird die Sicherheitsfunktion deaktiviert. In dieser Phase der Flügelbewegung besteht keine Einklemmgefahr mehr, weil der Flügel bereits fast vollständig geschlossen ist.

Der zweite Abschnitt des Stellwegs kann eine Weglänge von höchstens 40% und vorzugsweise von höchstens 25% der gesamten Weglänge des Stellwegs aufweisen. Somit verläuft der Großteil der Flügelbewegung im abgesicherten Zustand.

Eine spezielle Ausgestaltung der Erfindung sieht vor, dass im montierten Zustand der Funktionseinheit ein zwischen dem Blendrahmen und dem Flügel ausgebildeter Spalt eine Breite von 20 mm oder weniger, bevorzugt von 10 mm oder weniger und besonders bevorzugt von 8 mm oder weniger aufweist, wenn sich das Kopplungselement an einem Übergang von dem ersten Abschnitt des Stellwegs zu dem zweiten Abschnitt des Stellwegs befindet. In einen derart engen Spalt können keine Gliedmaßen gelangen, sodass keine Einklemmgefahr besteht und die Sicherheitsfunktion ohne weiteres deaktiviert werden kann. Bei dem Spalt kann es sich um denjenigen Spalt handeln, der zwischen einer Schließkante des Flügels und einem gegenüberliegenden Abschnitt des Blendrahmens besteht.

Es gibt verschiedene Möglichkeiten, über die Steuerung des Antriebs eine Sicherheitsfunktion zu realisieren. Insbesondere kann die Steuereinrichtung dazu ausgebildet sein, zur Bereitstellung der Sicherheitsfunktion einen Teillastbetrieb des Antriebs anzuweisen und/oder bei einem auftretenden Widerstand gegen die Bewegung des Flügels eine Notabschaltung des Antriebs auszulösen.

Gemäß eines nicht zur Erfindung gehörenden Aspekts der Offenbarung ist die Funktionseinheit eine Öffner-/Schließer-Einheit, die im montierten Zustand zum selbsttätigen Öffnen und Schließen des Flügels zumindest während einer Automatikphase ausgebildet ist. Insbesondere kann es sich bei einer solchen Öffner-/Schließer-Einheit um einen Türantrieb zum vollständigen Öffnen und Schließen des Flügels handeln. Das Kopplungselement der Öffner-/Schließer-Einheit kann jedoch auch lösbar mit dem Flügel oder dem Blendrahmen koppelbar, insbesondere verrastbar, sein und mittels des Antriebs zwischen einer eingefahrenen Stellung und einer ausgefahrenen Stellung bewegbar sein. Es ist dann nicht notwendig, den Flügel mittels des Antriebs der Öffner-/Schließer-Einheit bis in den vollständig geöffneten Zustand zu bewegen. Es kann vielmehr vorgesehen sein, den Flügel während einer Automatikphase mittels der Öffner-/Schließer-Einheit lediglich einen Spalt weit zu öffnen und die Kopplung des Stellelements mit dem Flügel oder dem Blendrahmen dann zu lösen, so dass der Benutzer die weitere Öffnung per Hand durchführen kann.

Gemäß eines weiteren nicht zur Erfindung gehörenden Aspekts der Offenbarung ist die Funktionseinheit eine Lagereinheit, die im montierten Zustand zum drehbaren Lagern des Flügels am Blendrahmen ausgebildet ist, wobei der Grundkörper ein zur Befestigung am Blendrahmen ausgebildetes erstes Lagerteil ist und das Kopplungselement ein zur Befestigung am Flügel ausgebildetes zweites Lagerteil ist, und wobei im montierten Zustand der Funktionseinheit das zweite Lagerteil mittels des Antriebs relativ zu dem ersten Lagerteil quer zur Blendrahmenebene versetzbar ist, vorzugsweise um einen Versatz von wenigstens 30 mm. Durch Versetzen der Lagerteile kann der Flügel vom Blendrahmen weggedrückt und so in einen Lüftungszustand verstellt werden. Durch ein Zurückversetzen der Lagerteile kann der Flügel wieder an den Blendrahmen herangezogen werden. Eine entsprechende Lagereinheit kann einerseits zum Abstellen und andererseits zum Kippen des Flügels eingesetzt werden. Um das Kippen zu ermöglichen, kann ein entsprechender Bewegungsspielraum für die Kippbewegung vorgesehen sein.

Ein Abstellen der bandseitigen Flügelkante mittels mehrerer Lagereinheiten ermöglicht ein Öffnen des Flügels auch bei verdeckter Anordnung des Beschlagsystems. Bei verdeckt liegenden Beschlägen befindet sich die Drehachse bei geschlossenem Flügel innerhalb der Rahmenprofile, so dass es ohne vorheriges Abstellen zu einem Anschlagen der Profilelemente aneinander kommen würde.

Erfindungsgemäß ist die Funktionseinheit eine Verschlusseinheit, die im montierten Zustand zum lösbaren Fixieren des Flügels am Blendrahmen ausgebildet ist, wobei das Kopplungselement ein Verschlusselement ist, das mittels des Antriebs zwischen einer den Flügel am Blendrahmen haltenden Schließstellung und einer den Flügel freigebenden Öffnungsstellung bewegbar ist. Eine solche Verschlusseinheit dient einer motorischen Verriegelung und Entriegelung des Flügels.

Das Verschlusselement kann gemäß eines nicht zur Erfindung gehörenden Aspekts der Offenbarung beispielsweise eine um eine Schwenkachse verschwenkbare Halteklaue sein, die für einen verriegelnden Eingriff mit einem Riegelzapfen oder dergleichen ausgebildet ist. Erfindungsgemäß ist das Verschlusselement ein parallel zur Blendrahmenebene verschiebbarer Zapfen, der im montierten Zustand der Verschlusseinheit in eine Halteaufnahme eingreift, wobei an einem Wandabschnitt der Halteaufnahme eine Schräge ausgebildet ist, durch die bei einem Auflaufen des Zapfens eine parallel zur Blendrahmenebene verlaufende Bewegung des Zapfens in eine quer zur Blendrahmenebene verlaufende Bewegung des Flügels umsetzbar ist.

Erfindungsgemäß ist vorgesehen, dass der Zapfen quer zur Verschieberichtung in wenigstens einer Verstellrichtung verstellbar ist, sodass er nach der Montage in eine gewünschte Position für ein Auflaufen auf die Schräge gestellt werden kann.

Eine erfindungsgemäße Funktionseinheit kann entweder für eine Befestigung am Blendrahmen oder für eine Befestigung am Flügel vorgesehen sein. Eine rahmenseitige Anbringung ist jedoch insofern vorteilhaft, als die Verlegung der Steuer- und Versorgungsleitungen vereinfacht ist. Weiterhin kann der Flügelrahmen vergleichsweise schmal gestaltet sein, was optisch ansprechend ist.

Der Antrieb kann als elektromotorischer, magnetischer, pneumatischer oder hydraulischer Antrieb ausgeführt sein. Vorzugsweise umfasst der Antrieb einen Servomotor. Der Antrieb kann am Grundkörper angeordnet sein.

Eine erfindungsgemäße Funktionseinheit kann eine Kommunikationseinrichtung aufweisen, mittels derer sie mit einer weiteren Funktionseinheit und/oder mit einer zentralen Steuereinheit kommunizieren kann. Mehrere Funktionseinheiten eines Beschlags können somit untereinander vernetzt sein.

Die Erfindung betrifft auch einen Beschlag für ein Bauelement, insbesondere für ein Fenster oder eine Tür, mit einer wie vorstehend beschriebenen Funktionseinheit.

Erfindungsgemäß umfasst ein derartiger Beschlag eine Halteaufnahme, die ein zur Befestigung am Flügel oder am Blendrahmen ausgebildetes erstes Aufnahmeteil und ein gegenüber diesem in wenigstens einer Verstellrichtung verstellbares zweites Aufnahmeteil umfasst, an welchem eine Aufnahmeöffnung ausgebildet ist. Das zweite Aufnahmeteil kann hierbei je nach Ausführung in einer oder in mehreren Richtungen verstellbar sein, vorzugsweise manuell. Die verstellbare Halteaufnahme ermöglicht in einfacher Weise eine Anpassung des Anpressdrucks.

Die Erfindung betrifft auch ein Bauelement zum Verschließen einer Öffnung, insbesondere ein Fenster oder eine Tür, mit einem Blendrahmen, einem gegenüber dem Blendrahmen beweglichen Flügel und einem Beschlag.

Erfindungsgemäß umfasst der Beschlag wenigstens eine wie vorstehend beschriebene Funktionseinheit.

Weiterbildungen der Erfindung sind auch den abhängigen Ansprüchen, der Beschreibung sowie den beigefügten Zeichnungen zu entnehmen.

Die Erfindung wird nachfolgend beispielhaft unter Bezugnahme auf die Zeichnungen beschrieben.
- Fig. 1: ist eine vereinfachte Darstellung eines Fensters, an dem eine Öffner-/Schließer-Einheit angeordnet ist.
- Fig. 2: zeigt eine Öffner-/Schließer-Einheit gemäß einer alternativen Ausgestaltung in teilweise aufgeschnittener Ansicht.
- Fig. 3: zeigt eine Lagereinheit.
- Fig. 4: zeigt eine gemäß einer Ausführungsform der Erfindung gestaltete Verschlusseinheit.
- Fig. 5: zeigt eine Halteaufnahme der in Fig. 4 gezeigten Verschlusseinheit im Detail.
- Fig. 6: zeigt eine alternativ gestaltete Verschlusseinheit.

Das in Fig. 1 gezeigte Fenster 11 weist einen festen Blendrahmen 13 und einen um eine Drehachse 14 drehbaren Flügel 15 auf. Zum selbsttätigen Öffnen und Schließen des Flügels 15 ist eine Funktionseinheit 17 in Form einer Öffner-/Schließer-Einheit am Blendrahmen 13 befestigt. Die Funktionseinheit 17 kann in ein Beschlagsystem integriert sein, das in Fig. 1 nicht näher gezeigt ist.

Die Funktionseinheit 17 umfasst einen am Blendrahmen 13 befestigten Grundkörper 20 und ein gegenüber diesem verstellbares Kopplungselement 25, das einen Eingriffsabschnitt 18 aufweist, der mit der bandfernen Schließkante 27 des Flügels 15 gekoppelt ist. Die Kopplung kann dauerhaft oder lösbar sein. Grundsätzlich könnte auch der Grundkörper 20 am Flügel 15 befestigt sein und das Kopplungselement 25 mit dem Blendrahmen 13 gekoppelt sein.

An dem Grundkörper 20 der Funktionseinheit 17 ist ein Antrieb 26 zum motorischen Verstellen des Kopplungselements 25 entlang eines Stellwegs 29 angeordnet. Aufgrund der Kopplung des Eingriffsabschnitts 18 mit dem Flügel 15 wird bei einem motorischen Verschieben des Kopplungselements 25 gegenüber dem Grundkörper 20 der Flügel 15 in Richtung des Blendrahmens 13 oder entgegengesetzt hierzu bewegt, wie durch den Doppelpfeil 30 angegeben ist. Der Antrieb 26 umfasst vorzugsweise einen Servomotor mit Absolut-Encoder und gegebenenfalls mit integriertem Getriebe. Ein elektrischer Energiespeicher zur Stromversorgung des Antriebs 26 kann in die Funktionseinheit 17 integriert sein, was in Fig. 1 jedoch nicht dargestellt ist.

Zum Steuern des Antriebs 26 ist eine elektronische Steuereinrichtung 33 vorgesehen, welche vorzugsweise eine integrierte Schaltung umfasst und an dem Grundkörper 20 angeordnet ist. Die elektronische Steuereinrichtung 33 aktiviert und deaktiviert den Antrieb 26 in Abhängigkeit von Steuersignalen und steuert oder regelt die Ausgangsleistung des aktivierten Antriebs 26.

Zum Schutz vor einem Einklemmen von Gliedmaßen in dem zwischen dem Blendrahmen 13 und dem Flügel 15 ausgebildeten Spalt 35 betreibt die elektronische Steuereinrichtung 33 während eines ersten Abschnitts 41 des Stellwegs 29 den Antrieb 26 im Teillastbetrieb und sorgt außerdem dafür, dass bei einem auftretenden Widerstand gegen die Bewegung des Flügels 15 eine Notabschaltung des Antriebs 26 ausgelöst wird. An den ersten Abschnitt 41 schließt sich ein zweiter Abschnitt 42 des Stellwegs 29 an. Wenn das Kopplungselement 25 ausgehend von der in Fig. 1 gezeigten Öffnungsstellung den ersten Abschnitt 41 des Stellwegs 29 passiert hat und am zweiten Abschnitt 42 anlangt, sorgt die elektronische Steuereinrichtung 33 dafür, dass der Antrieb 26 unter Volllast arbeitet und außerdem keine Notabschaltung des Antriebs 26 ausgelöst wird. Dieser Betriebszustand mit deaktivierten Sicherheitsfunktionen wird bis zum Ende des Stellwegs 29, also bis zum vollständigen Schließen des Flügels 15, aufrechterhalten. Dadurch wird ein Anpressdruck erzeugt, der den Flügel 15 dichtend gegen den Blendrahmen 13 drückt.

Wie in Fig. 1 erkennbar ist, beginnt der zweite Abschnitt 42 des Stellwegs 29 nahe der Schließstellung des Flügels 15 und weist im Vergleich zum ersten Abschnitt 41 lediglich eine geringe Weglänge auf. Beispielsweise kann die Weglänge des zweiten Abschnitts 42 etwa 25% der gesamten Weglänge des Stellwegs 29 betragen. Die Aufteilung des Stellwegs 29 in den ersten Abschnitt 41 und den zweiten Abschnitt 42 ist vorzugsweise derart gewählt, dass der Spalt 35 eine maximale Breite von etwa 8 mm oder weniger aufweist, wenn sich der Eingriffsabschnitt 18 des Kopplungselements 25 am Übergang 43 vom ersten Abschnitt 41 des Stellwegs 29 zum zweiten Abschnitt 42 des Stellwegs 29 befindet. In einen entsprechend kleinen Spalt 35 können keine Gliedmaßen gelangen, sodass keine Quetschgefahr besteht.

Die in Fig. 2 gezeigte Funktionseinheit 47 ist ebenfalls als Öffner-/Schließer-Einheit ausgebildet und umfasst ein Gehäuse 48, das zur Befestigung am Blendrahmen 13 (Fig. 1) ausgebildet ist. In dem Gehäuse 48 befinden sich der Antrieb 26, die elektronische Steuereinrichtung 33 und ein Spindeltrieb 50 zur Umsetzung einer Drehbewegung des Antriebs 26 in eine lineare Ein- und Ausfahrbewegung des Kopplungselements 25. Der Antrieb 26 kann wiederum einen Servomotor mit Absolut-Encoder und gegebenenfalls mit integriertem Getriebe umfassen. Anstelle einer Anordnung aus Servomotor und Spindeltrieb 50 könnte auch ein Linearmotor oder dergleichen vorgesehen sein.

Am freien Ende des Kopplungselements 25 ist bei der in Fig. 2 gezeigten Ausführungsform ein den Eingriffsabschnitt 18 bildender Schnapper 49 beweglich gelagert. Dieser kann in grundsätzlich bekannter Weise ein nicht gezeigtes Gegenelement des Flügels 15 (Fig. 1) hintergreifen und so lösbar an den Flügel 15 ankoppeln. Durch Ausfahren und Einfahren des Kopplungselements 25 kann der Flügel 15 während einer Automatikphase selbsttätig geöffnet und geschlossen werden, während das Öffnen und Schließen im Übrigen manuell erfolgt. Grundsätzlich könnte auch das Gehäuse 48 am Flügel 15 befestigt sein und der Schnapper 49 zum Ankoppeln an den Blendrahmen 13 ausgebildet sein.

In Fig. 3 ist eine weitere Funktionseinheit 57 dargestellt. Diese ist nicht als Öffner-/Schließer-Einheit, sondern als Lagereinheit ausgebildet. Die Funktionseinheit 57 weist ein zur direkten oder indirekten Befestigung am Blendrahmen 13 ausgebildetes erstes Lagerteil 58 und ein zur direkten oder indirekten Befestigung am Flügel 15 ausgebildetes zweites Lagerteil 59 auf. Das zweite Lagerteil 59 ist mittels eines Drehlagers 60 drehbar an einem Verschiebekörper 62 gelagert. Der Verschiebekörper 62 ist an einer Führungsschiene 63 befestigt, die an dem ersten Lagerteil 58 verschiebbar gelagert ist. Mittels eines Spindeltriebs 64 kann der Verschiebekörper 62 und mit diesem das zweite Lagerteil 59 ausgehend von einem Grundzustand, in welchem das erste Lagerteil 58 und der Verschiebekörper 62 aneinander angrenzen, relativ zu dem ersten Lagerteil 58 um einen Versatz von etwa 60 mm versetzt werden. Im montierten Zustand der Funktionseinheit 57 erfolgt das Versetzen quer zur Blendrahmenebene. Durch entsprechende Ansteuerung des mit dem Spindeltrieb 64 verbundenen Antriebs 26 kann das zweite Lagerteil 59 in einen abgestellten Zustand und wieder in den Grundzustand zurück versetzt werden. Beim Zurückversetzen erzeugt die Deaktivierung der Sicherheitsfunktionen im zweiten Abschnitt 42 des Stellwegs 29 einen Anpressdruck. Der Antrieb 26 kann auch bei der als Lagereinheit ausgebildeten Funktionseinheit 57 einen Servomotor mit Absolut-Encoder und gegebenenfalls mit integriertem Getriebe umfassen. Gemäß einer alternativen Ausgestaltung ist das zweite Lagerteil 59 zur direkten oder indirekten Befestigung am Blendrahmen 13 ausgebildet, während das erste Lagerteil 58 zur direkten oder indirekten Befestigung am Flügel 15 ausgebildet ist.

Eine erfindungsgemäße Funktionseinheit 67 ist in Fig. 4 dargestellt. Die perspektivisch gezeigte Funktionseinheit 67 ist als Verschlusseinheit ausgeführt und weist ein Gehäuse 68 auf, in dem der Antrieb 26 untergebracht ist. Mittels des Antriebs 26, der wiederum einen Servomotor mit Absolut-Encoder und gegebenenfalls mit integriertem Getriebe umfassen kann, kann ein Verschlusszapfen 69 in und entgegen einer Verschieberichtung 70 zwischen einer Fixierstellung und einer Lösestellung verschoben werden. Das Gehäuse 68 ist zur Befestigung am Blendrahmen 13 (Fig. 1) ausgebildet. Im montierten Zustand der Funktionseinheit 67 weist die Verschieberichtung 70 parallel zur Blendrahmenebene. Der Verschlusszapfen 69 weist an seinem freien Ende eine umlaufende Nut 71 auf, die zum Beispiel einen formschlüssigen Eingriff mit einem Sicherungsarm (nicht dargestellt) ermöglicht. Der Funktionseinheit 67 ist eine am Flügel 15 angeordnete, beispielsweise buchsenartige Halteaufnahme 72 zugeordnet.

Wenn sich der Verschlusszapfen 69 in einer eingefahrenen Lösestellung befindet, greift er nicht in die Halteaufnahme 72 ein und die Funktionseinheit 67 ist inaktiv. Wenn sich der Verschlusszapfen 69 in einer ausgefahrenen Fixierstellung befindet, greift er in die Halteaufnahme 72 ein und fixiert so den Flügel 15 am Blendrahmen 13. Es versteht sich, dass das Gehäuse 68 auch zur Befestigung am Flügel 15 ausgebildet sein kann, wobei die Halteaufnahme 72 am Flügel 15 angeordnet ist.

In Fig. 5 ist die Halteaufnahme 72 in einer Schnittansicht gezeigt. Es ist zu erkennen, dass an der Innenwand 73 der Halteaufnahme 72 eine Schräge 74 ausgebildet ist, durch die bei einem Auflaufen des Verschlusszapfens 69 dessen parallel zur Blendrahmenebene verlaufende Bewegung in eine quer zur Blendrahmenebene verlaufende Bewegung des Flügels 15 umsetzbar ist. Während des Verriegelungsvorgangs wird der Flügel 15 auf diese Weise gegen den Blendrahmen 13 gedrückt, wobei die Deaktivierung der Sicherheitsfunktionen wiederum einen Anpressdruck erzeugt. Um den Anpressdruck anpassen zu können, ist die Halteaufnahme 72 in wenigstens einer Richtung in und entgegen einer Verstellrichtung 75 verstellbar. Die Halteaufnahme 72 weist zu diesem Zweck ein zur Befestigung am Flügel 15 ausgebildetes erstes Aufnahmeteil 91 und ein gegenüber diesem in und entgegen der Verstellrichtung 75 manuell verstellbares zweites Aufnahmeteil 92 auf, an welchem die Aufnahmeöffnung 93 ausgebildet ist.

Fig. 6 zeigt eine Funktionseinheit 77, die wie die Funktionseinheit 67 gemäß Fig. 4 und 5 als Verschlusseinheit ausgeführt ist, anstelle eines verschiebbaren Verschlusszapfens jedoch eine schwenkbare Halteklaue 78 mit einer einseitig offenen Nut 79 aufweist. Die Breite der Nut 79 ist derart bemessen, dass ein zylindrisches Riegelelement 80, welches zur Befestigung am Flügel 15 oder am Blendrahmen 13 vorgesehen ist, hineinpasst. Die Halteklaue 78 ist durch einen Antrieb 26 bewegbar, der einen Servomotor mit Absolut-Encoder und gegebenenfalls integriertem Getriebe umfassen kann.

Wenn sich die Halteklaue 78 in der in Fig. 6 gezeigten Freigabestellung befindet, wird das Riegelelement 80 nicht hintergriffen und der Flügel 15 kann frei bewegt werden. Durch Schwenken der Halteklaue 78 mittels des Antriebs 26 gemäß Fig. 6 im Uhrzeigersinn kann sie in eine Blockierstellung überführt werden. In der Blockierstellung ist das Riegelelement 80 blockiert und der Flügel 15 ist am Blendrahmen 13 gesichert. Die Deaktivierung der Sicherheitsfunktionen erzeugt auch bei dieser Ausführungsform einen Anpressdruck.

Jede der vorstehend beschriebenen Funktionseinheiten 17, 47, 57, 67, 77 ist aufgrund der Ausgestaltung der elektronischen Steuereinrichtung 33 in der Lage, einen kontinuierlichen Dichtungsdruck zwischen dem Flügel 15 und Blendrahmen 13 zu erzeugen, so dass eine zuverlässige Abdichtung des Fensters 11 erzeugt wird.

Alle vorstehend beschriebenen Funktionseinheiten 17, 47, 57, 67, 77 können mit einer integrierten Warnfunktion ausgeführt sein. Der Antrieb 26 weist bei dieser Ausgestaltung eine Einrichtung zur Positionserkennung, insbesondere eine Einrichtung zur Endlagenerkennung, auf. Weiterhin ist die Steuereinrichtung 33 dazu ausgebildet, ein insbesondere akustisches und/oder optisches Warnsignal auszugeben, wenn das Kopplungselement ohne vorherige Aktivierung des Antriebs 26 eine vorgegebene Referenzposition verlässt. In diesem Fall ist nämlich eine unbefugte Manipulation des zugehörigen Bauelements zu befürchten. Eine entsprechende Funktionseinheit 17, 47, 57, 67, 77 kann in vorteilhafter Weise als Alarmanlage genutzt werden.

### Bezugszeichenliste:

- 11: Fenster
- 13: Blendrahmen
- 14: Drehachse
- 15: Flügel
- 17: Funktionseinheit
- 18: Eingriffsabschnitt
- 20: Grundkörper
- 25: Kopplungselement
- 26: Antrieb
- 27: Schließkante
- 29: Stellweg
- 30: Bewegungsrichtung des Flügels
- 33: elektronische Steuereinrichtung
- 35: Spalt
- 41: erster Abschnitt des Stellwegs
- 42: zweiter Abschnitt des Stellwegs
- 43: Übergang
- 47: Funktionseinheit
- 48: Gehäuse
- 49: Schnapper
- 50: Spindeltrieb
- 57: Funktionseinheit
- 58: erstes Lagerteil
- 59: zweites Lagerteil
- 60: Drehlager
- 62: Verschiebekörper
- 63: Führungsschiene
- 64: Spindeltrieb
- 67: Funktionseinheit
- 68: Gehäuse
- 69: Verschlusszapfen
- 70: Verschieberichtung
- 71: Nut
- 72: Halteaufnahme
- 73: Innenwand
- 74: Schräge
- 75: Verstellrichtung
- 77: Funktionseinheit
- 78: Halteklaue
- 79: Nut
- 80: Riegelelement
- 91: erstes Aufnahmeteil
- 92: zweites Aufnahmeteil
- 93: Aufnahmeöffnung

## Patentansprüche

1. Funktionseinheit (67) eines Beschlags für ein Bauelement (11), insbesondere für ein Fenster oder eine Tür, wobei das Bauelement (11) einen Blendrahmen (13) und einen gegenüber dem Blendrahmen beweglichen Flügel (15) aufweist, wobei die Funktionseinheit (67) umfasst:
einen Grundkörper (68),
ein gegenüber diesem verstellbares Kopplungselement (69) wobei der Grundkörper (68) zur Befestigung am Blendrahmen (13) ausgebildet ist und das verstellbare Kopplungselement (69) mit dem Flügel (15) gekoppelt oder koppelbar ist, oder umgekehrt,
einen Antrieb (26) zum motorischen Verstellen des Kopplungselements (69) entlang eines Stellwegs (29) derart, dass im montierten Zustand der Funktionseinheit (67) der mit dem Kopplungselement (69) gekoppelte Flügel (15) in Richtung des Blendrahmens (13) bewegbar ist, und
eine Steuereinrichtung (33) zum Steuern des Antriebs (26), welche dazu ausgebildet ist, für einen Einklemmschutz wenigstens eine Sicherheitsfunktion bereitzustellen, wobei
die Steuereinrichtung (33) dazu ausgebildet ist, die wenigstens eine Sicherheitsfunktion lediglich während eines ersten Abschnitts (41) des Stellwegs (29) bereitzustellen, während eines nachfolgenden zweiten Abschnitts (42) des Stellwegs (29) hingegen zu deaktivieren, um einen Anpressdruck für einen dichtenden Eingriff zwischen dem Flügel (15) und dem Blendrahmen (13) bereitzustellen, wobei
die Funktionseinheit (67) eine Verschlusseinheit ist, die im montierten Zustand zum lösbaren Fixieren des Flügels (15) am Blendrahmen (13) ausgebildet ist, wobei das Kopplungselement (69) ein Verschlusselement ist, das mittels des Antriebs (26) zwischen einer den Flügel (15) am Blendrahmen (13) haltenden Schließstellung und einer den Flügel (15) freigebenden Öffnungsstellung bewegbar ist, wobei
das Verschlusselement (69) ein parallel zur Blendrahmenebene verschiebbarer Zapfen ist, der im montierten Zustand der Verschlusseinheit (67) in der Fixierstellung in eine Halteaufnahme (72) eingreift, wobei an einem Wandabschnitt (73) der Halteaufnahme (72) eine Schräge (74) ausgebildet ist, durch die bei einem Auflaufen des Zapfens (69) eine parallel zur Blendrahmenebene verlaufende Bewegung des Zapfens (69) in eine quer zur Blendrahmenebene verlaufende Bewegung des Flügels (15) umsetzbar ist, und wobei der Zapfen (69) quer zur Verschieberichtung (70) in wenigstens einer Verstellrichtung (75) verstellbar ist oder die Halteaufnahme (72) in wenigstens einer Richtung in und entgegen einer Verstellrichtung (75) verstellbar ist.

2. Funktionseinheit nach Anspruch 1,
**dadurch gekennzeichnet, dass**
das Kopplungselement (69) zwischen einer Öffnungsstellung, welche einem vom Blendrahmen (13) wegbewegten oder einem freigegebenen Flügel (15) entspricht, und einer Schließstellung, welche einem vollständig geschlossen gehaltenen Flügel (15) entspricht, verstellbar ist, wobei der zweite Abschnitt (42) des Stellwegs (29) ein der Schließstellung zugeordneter Endabschnitt ist.

3. Funktionseinheit nach Anspruch 1 oder 2,
**dadurch gekennzeichnet, dass**
der zweite Abschnitt (42) des Stellwegs (29) eine Weglänge von höchstens 40% und vorzugsweise von höchstens 25% der gesamten Weglänge des Stellwegs (29) aufweist.

4. Funktionseinheit nach zumindest einem der vorstehenden Ansprüche, **dadurch gekennzeichnet , dass**
im montierten Zustand der Funktionseinheit (67) ein zwischen dem Blendrahmen (13) und dem Flügel (15) ausgebildeter Spalt (35) eine Breite von 20 mm oder weniger, bevorzugt von 10 mm oder weniger und besonders bevorzugt von 8 mm oder weniger aufweist, wenn sich das Kopplungselement (69) an einem Übergang (43) von dem ersten Abschnitt (41) des Stellwegs (29) zu dem zweiten Abschnitt (42) des Stellwegs (29) befindet.

5. Funktionseinheit nach zumindest einem der vorstehenden Ansprüche,
**dadurch gekennzeichnet, dass**
die Steuereinrichtung (33) dazu ausgebildet ist, zur Bereitstellung der Sicherheitsfunktion einen Teillastbetrieb des Antriebs (26) anzuweisen und/oder bei einem auftretenden Widerstand gegen die Bewegung des Flügels (15) eine Notabschaltung des Antriebs (26) auszulösen.

6. Beschlag für ein Bauelement (11), insbesondere für ein Fenster oder eine Tür, mit einer Funktionseinheit nach einem der vorstehenden Ansprüche, **gekennzeichnet durch**
eine Halteaufnahme (72), die ein zur Befestigung am Flügel (15) oder am Blendrahmen (13) ausgebildetes erstes Aufnahmeteil (91) und ein gegenüber diesem in wenigstens einer Verstellrichtung (75) verstellbares zweites Aufnahmeteil (92) umfasst, an welchem eine Aufnahmeöffnung (93) ausgebildet ist.

7. Bauelement (11) zum Verschließen einer Öffnung, insbesondere Fenster oder Tür, mit einem Blendrahmen (13), einem gegenüber dem Blendrahmen beweglichen Flügel (15) und einem Beschlag,
**dadurch gekennzeichnet, dass**
der Beschlag wenigstens eine Funktionseinheit (67) nach einem der Ansprüche 1 bis 5 umfasst.

## Claims

1. A functional unit (67) of a fitting for a component (11), in particular for a window or a door, wherein the component (11) has a frame (13) and a leaf (15) movable relative to the frame, wherein the functional unit (67) comprises:
a base body (68);
a coupling element (69) adjustable relative to the base body (68), wherein the base body (68) is configured for fastening to the frame (13) and the adjustable coupling element (69) is coupled or couplable to the leaf (15), or vice versa;
a drive (26) for a motorized adjustment of the coupling element (69) along an adjustment path (29) such that, in the assembled state of the functional unit (67), the leaf (15) coupled to the coupling element (69) can be moved towards the frame (13); and
a control device (33) for controlling the drive (26), said control device (33) being configured to provide at least one safety function for anti-trap protection, wherein
the control device (33) is configured to provide the at least one safety function only during a first section (41) of the adjustment path (29), but to deactivate it during a subsequent second section (42) of the adjustment path (29), in order to provide a contact pressure for a sealing engagement between the leaf (15) and the frame (13), wherein
the functional unit (67) is a closure unit which, in the assembled state, is configured to releasably fix the leaf (15) to the frame (13), wherein the coupling element (69) is a closure element which can be moved by means of the drive (26) between a closed position holding the leaf (15) at the frame (13) and an open position releasing the leaf (15), wherein
the closure element (69) is a pin which is displaceable in parallel with the plane of the frame and which, in the assembled state of the closure unit (67), engages into a holding receiver (72) in the fixing position, wherein, at a wall section (73) of the holding receiver (72), a slope (74) is formed by which a movement of the pin (69) extending in parallel with the plane of the frame can, during a running up of the pin (69), be converted into a movement of the leaf (15) extending transversely to the plane of the frame, and wherein the pin (69) is adjustable transversely to the displacement direction (70) in at least one adjustment direction (75) or the holding receiver (72) is adjustable in at least one direction in and against an adjustment direction (75).

2. A functional unit (10) according to claim 1,
**characterized in that**
the coupling element (69) is adjustable between an open position, which corresponds to a leaf (15) which is moved away from the frame (13) or which is released, and a closed position, which corresponds to a leaf (15) held completely closed, with the second section (42) of the adjustment path (29) being an end section associated with the closed position.

3. A functional unit (10) according to claim 1 or 2,
**characterized in that**
the second section (42) of the adjustment path (29) has a path length of at most 40% and preferably of at most 25% of the total path length of the adjustment path (29).

4. A functional unit (10) according to at least one of the preceding claims, **characterized in that**,
in the assembled state of the functional unit (67), a gap (35) formed between the frame (13) and the leaf (15) has a width of 20 mm or less, preferably of 10 mm or less and particularly preferably of 8 mm or less, if the coupling element (69) is located at a transition (43) from the first section (41) of the adjustment path (29) to the second section (42) of the adjustment path (29).

5. A functional unit (10) according to at least one of the preceding claims, **characterized in that**
the control device (33) is configured, in order to provide the safety function, to instruct a partial load operation of the drive (26) and/or to trigger an emergency shutdown of the drive (26) if a resistance to the movement of the leaf (15) occurs.

6. A fitting for a component (11), in particular for a window or a door, comprising a functional unit according to any one of the preceding claims, **characterized by**
a holding receiver (72) which comprises a first receiving part (91) configured for fastening to the leaf (15) or to the frame (13) and a second receiving part (92) which is adjustable relative to said first receiving part (91) in at least one adjustment direction (75) and at which a receiving opening (93) is formed.

7. A component (11) for closing an opening, in particular a window or a door, comprising a frame (13), a leaf (15) movable relative to the frame (13) and a fitting,
**characterized in that**
the fitting comprises at least one functional unit (67) according to any one of the claims 1 to 5.

## Revendications

1. Unité fonctionnelle (67) d'une ferrure pour un élément de construction (11), en particulier pour une fenêtre ou une porte, l'élément de construction (11) présentant un cadre dormant (13) et un battant (15) mobile par rapport au cadre dormant, l'unité fonctionnelle (67) comprenant :
un corps de base (68),
un élément de couplage (69) réglable par rapport à celui-ci, le corps de base (68) étant conçu pour être fixé au cadre dormant (13), et l'élément de couplage (69) réglable étant couplé ou pouvant être couplé au battant (15),
ou inversement,
un entraînement (26) pour le réglage motorisé de l'élément de couplage (69) le long d'une course de réglage (29) de telle sorte qu'à l'état monté de l'unité fonctionnelle (67), le battant (15) couplé à l'élément de couplage (69) est mobile en direction du cadre dormant (13), et
un dispositif de commande (33) destiné à commander l'entraînement (26), qui est conçu pour assurer au moins une fonction de sécurité pour une protection contre le coincement,
dans laquelle
le dispositif de commande (33) est conçu pour assurer ladite au moins une fonction de sécurité uniquement pendant une première section (41) de la course de réglage (29), mais pour la désactiver pendant une deuxième section (42) suivante de la course de réglage (29), afin de fournir une pression de contact pour un engagement étanche entre le battant (15) et le cadre dormant (13),
l'unité fonctionnelle (67) est une unité de fermeture qui, à l'état monté, est conçue pour fixer le battant (15) de manière amovible au cadre dormant (13), l'élément de couplage (69) étant un élément de fermeture qui peut être déplacé au moyen de l'entraînement (26) entre une position de fermeture maintenant le battant (15) sur le cadre dormant (13) et une position d'ouverture libérant le battant (15), et
l'élément de fermeture (69) est un tourillon mobile parallèlement au plan du cadre dormant, qui, à l'état monté de l'unité de fermeture (67), s'engage dans un logement de retenue (72) en position de fixation, une pente (74) étant formée sur une partie de paroi (73) du logement de retenue (72),
grâce à laquelle, lors d'une venue en butée du tourillon (69), un mouvement du tourillon (69) parallèle au plan du cadre dormant peut être transformé en un mouvement du battant (15) transversal au plan du cadre dormant, et
le tourillon (69) est réglable transversalement à la direction de déplacement (70) dans au moins une direction de réglage (75), ou le logement de retenue (72) est réglable, dans au moins une direction, dans une direction de réglage (75) et en sens opposé à celle-ci.

2. Unité fonctionnelle selon la revendication 1,
**caractérisée en ce que**
l'élément de couplage (69) est réglable entre une position d'ouverture qui correspond à un battant (15) éloigné du cadre dormant (13) ou libéré, et une position de fermeture qui correspond à un battant (15) maintenu complètement fermé, la deuxième section (42) de la course de réglage (29) étant une section d'extrémité associée à la position de fermeture.

3. Unité fonctionnelle selon la revendication 1 ou 2,
**caractérisée en ce que**
la deuxième section (42) de la course de réglage (29) a une longueur de course de 40 % au maximum, et de préférence de 25 % au maximum, de la longueur totale de la course de réglage (29).

4. Unité fonctionnelle selon l'une au moins des revendications précédentes, **caractérisée en ce que**
à l'état monté de l'unité fonctionnelle (67), une fente (35) formée entre le cadre dormant (13) et le battant (15) présente une largeur de 20 mm ou moins, de préférence de 10 mm ou moins et de manière particulièrement préférée de 8 mm ou moins, lorsque l'élément de couplage (69) se trouve au niveau d'une transition (43) de la première section (41) de la course de réglage (29) vers la deuxième section (42) de la course de réglage (29).

5. Unité fonctionnelle selon l'une au moins des revendications précédentes, **caractérisée en ce que**
le dispositif de commande (33) est conçu pour ordonner un fonctionnement à charge partielle de l'entraînement (26) pour assurer la fonction de sécurité et/ou pour déclencher un arrêt d'urgence de l'entraînement (26) en cas d'apparition d'une résistance au mouvement du battant (15).

6. Ferrure pour un élément de construction (11), en particulier pour une fenêtre ou une porte, comprenant une unité fonctionnelle selon l'une des revendications précédentes,
**caractérisée par**
un logement de retenue (72) qui comprend une première partie de logement (91) conçue pour être fixée au battant (15) ou au cadre dormant (13) et une deuxième partie de logement (92) réglable par rapport à celle-ci dans au moins une direction de réglage (75), sur laquelle est formée une ouverture de logement (93).

7. Elément de construction (11) pour fermer une baie, en particulier une fenêtre ou une porte, comprenant un cadre dormant (13), un battant (15) mobile par rapport au cadre dormant et une ferrure,
**caractérisé en ce que**
la ferrure comprend au moins une unité fonctionnelle (67) selon l'une des revendications 1 à 5.
